# EUROPÄISCHE PATENTSCHRIFT

(11) **EP 0 918 723 B1**
(45) Veröffentlichungstag und Bekanntmachung des Hinweises auf die Patenterteilung: **25.09.2002**
(21) Anmeldenummer: 97929074.9
(22) Anmeldetag: 11.07.1997
(51) Int. Cl.: B65H 29/04, B42C 19/08

(54) **VERFAHREN UND VORRICHTUNG ZUM FÖRDERN VON DRUCKEREIPRODUKTEN**
PROCESS AND APPARATUS FOR CONVEYING PRESSROOM PRODUCTS
PROCEDE ET DISPOSITIF POUR LE TRANSPORT DE PRODUITS D'IMPRIMERIE

(30) Priorität: 19.07.1996 CH 181896; 19.12.1996 CH 313096
(43) Veröffentlichungstag der Anmeldung: 02.06.1999
(73) Patentinhaber: Ferag AG, 8340 Hinwil (CH)
(72) Erfinder: SIEBENMANN, Dieter, CH-8332 Russikon (CH); MÄDER, Carl, Conrad, CH-8340 Hinwil (CH)
(74) Vertreter: Patentanwälte Schaad, Balass, Menzl & Partner AG
(86) Internationale Anmeldenummer: CH9700266
(87) Internationale Veröffentlichungsnummer: WO98003422

(56) Entgegenhaltungen:
- EP-A- 0 352 421
- WO-A-96/32293
- CH-A- 574 364
- DE-U- 8 801 544
- US-A- 5 261 520

## Beschreibung

Die Erfindung betrifft ein Verfahren zum Fördern von Druckereiprodukten gemäss dem Oberbegriff von Anspruch 1. Die Erfindung betrifft weiter eine Vorrichtung zum Fördern von Druckereiprodukten gemäss dem Oberbegriff von Anspruch 15.

Aus der EP 0 557 680 A1 ist eine Fördereinrichtung zum Fördern von ein- oder mehrblättrigen Druckereiprodukten bekannt. Diese weist Greifer auf, die fest mit einer endlosen Gliedkette verbunden sind und die sich entlang einer geschlossenen Umlaufbahn bewegen. Die Druckereiprodukte werde etwa rechtwinklig zur Förderrichtung verlaufend gehalten.

Die US 5 261 520 A offenbart eine Fördereinrichtung mit Greitern für Bücher bzw. mehrere Druckereiprodukt, mit einer Dreheinrichtung zur Drehung der Bücher einzeln nacheinander.

Es ist Aufgabe der vorliegenden Erfindung, ein Verfahren sowie eine Vorrichtung zum Fördern von Druckereiprodukten zu schaffen, welche eine erhöhte Flexibilität bezüglich der Lage der Druckereiprodukte zur Förderrichtung aufweisen.

Diese Aufgabe wird gelöst mit einem Verfahren aufweisend die Merkmale gemäss Anspruch 1. Die Aufgabe wird weiter gelöst mit einer Vorrichtung aufweisend die Merkmale gemäss Anspruch 15. Die Unteransprüche 2 bis 14 betreffen weitere, vorteilhafte Ausgestaltungen des erfindungsgemässen Verfahrens. Die Unteransprüche 16 und 17 betreffen weitere, vorteilhafte Ausgestaltungen der erfindungsgemässen Vorrichtung.

Ein Vorteil des erfindungsgemässen Verfahrens beziehungsweise der erfindungsgemässen Vorrichtung ist darin zu sehen, dass der Greifer bezüglich dem Fördermittel, zum Beispiel einer endlosen Gliederkette, drehbar gelagert ist, so dass das vom Greifer gehaltene Druckereiprodukt trotz der vorgegebenen Bahn der Gliederkette eine Vielzahl von steuerbaren Lagen bezüglich der Förderrichtung einnehmen kann. Ein Druckereiprodukt wird beispielsweise in einem ersten Teilabschnitt des Förderweges mit einer rechtwinklig zur Förderrichtung verlaufenden Hauptfläche gefördert und in einem zweiten Teilabschnitt durch ein Drehen des Greifers in eine neue Lage gebracht, so dass die Hauptfläche zum Beispiel quer oder parallel zur Förderrichtung verläuft. Ein Druckereiprodukt kann zum Beispiel während dem Fördern auch um einen Winkel von beispielsweise 90 Grad oder 180 Grad gedreht werden. Die Möglichkeit ein Druckereiprodukt während dem Fördern ansteuerbar entweder gar nicht oder um 180 Grad zu drehen, erlaubt zudem die Ausrichtung der Druckereiprodukte zu sortieren, so dass nach einem derartigen Sortiervorgang zum Beispiel entlang der Förderstrecke benachbart angeordnete Druckereiprodukte jeweils entgegengesetzt zueinander angeordnet sind. Druckereiprodukte können zum Beispiel auch derart sortiert werden, dass zehn Druckereiprodukte gleichartig verlaufend und die nächsten zehn Druckereiprodukte entgegengesetzt verlaufend entlang der Förderstrecke angeordnet sind, so dass Gruppen von gleichartig angeordneten Druckereiprodukten gebildet werden.

Die Betätigung der Greifer, um eine Drehung um die Drehachse zu bewirken, kann durch eine Vielzahl möglicher Anordnungen erfolgen, zum Beispiel durch eine auf den Greifer einwirkende Kulissensteuerung, oder ein auf das Druckereiprodukt einwirkendes Führungsmittel. Der Greifer kann auch ein Federelement aufweisen, um den Greifer nach einer erfolgten Drehung wieder selbsttätig in eine Grundstellung zu bringen. Die drehbar ausgestalteten Greifer können an unterschiedlich ausgestalteten Fördermittel fest angeordnet sein, so zum Beispiel an einem Zugmittel, an einer Kette, oder an einen lose und einzeln bewegbaren Wagen. Die Wagen können auch mittels einer Schleppverbindung aneinander gekoppelt sein, wobei die Schleppverbindung zwischen den einzelnen Wagen, wie zum Beispiel aus der EP 0 309 702 bekannt, durch ein elastisch verkürzbares und verlängerbares Federelement gebildet sein kann.

In einer vorteilhaften Ausgestaltung der Erfindung wird die Hauptfläche eines Druckereiproduktes in eine parallel zur Förderrichtung verlaufende Lage gedreht, so dass die Aussenfläche oder auch die Innenfläche mit einem Schreibkopf individuell beschriftbar ist. In einer weiteren, vorteilhaften Ausgestaltung der Erfindung sind die Druckereiprodukte derart gesteuert drehbar in einer Förderstrecke angeordnet, dass sie mit der ergriffenen Seitenkante oder den Hauptflächen parallel zur Ausrichtung einer Verarbeitungsstrecke ausgerichtet und an diese abgegeben werden können.

Ein Druckereiprodukt wird vorzugsweise mittig im Bereich einer Seitenkante von einem Greifer gehalten. Ein Druckereiprodukt kann jedoch auch aussenmittig von einem Greifer gehalten sein.

Die Ausgestaltung eines Greifers ist einem Fachmann aus dem Stand der Technik bekannt und wird deshalb nicht im Detail beschrieben.

Im folgenden werden Ausführungsbeispiele des Erfindungsgegenstandes anhand der folgenden Figuren näher erläutert. Es zeigen rein schematisch:
- Fig. 1a,1b: eine perspektivische Ansicht zweier Förderströme mit drehbar gehaltenen Druckereiprodukten;
- Fig. 2a,2c,2d: je eine Seitenansicht jeweils eines Greifers mit einem gehaltenen Druckereiprodukt;
- Fig. 2b: eine Draufsicht des Greifers gemäss Fig. 2a in gedrehter Stellung;
- Fig. 3a,3b: eine Draufsicht zweier Förderströme mit drehbar gehaltenen Druckereiprodukten;
- Fig. 4a: eine Draufsicht eines Förderstromes mit Druckereiprodukten, die an der Aussenseite beschriftet werden;
- Fig. 4b,4c: je eine Fortsetzung des Förderstromes gemäss Fig. 4a mit einer Beschriftung der Druckereiprodukte auf einer Innenseite;
- Fig. 4d,4e: eine Schnittdarstellung gemäss Fig. 4b entlang der Linie A-A bzw. B-B;
- Fig. 4f,4g: eine Schnittdarstellung gemäss Fig. 4c entlang der Linie C-C bzw. D-D;
- Fig. 5: eine Draufsicht auf einen gekrümmt verlaufenden Förderstrom;
- Fig. 6: eine Draufsicht auf einen eine Verengung durchquerenden Förderstrom;
- Fig. 7: eine Draufsicht auf drei parallel zueinander verlaufende Förderströme mit sich änderndem gegenseitigem Abstand;
- Fig. 8: eine Draufsicht auf eine Mehrzahl in Verarbeitungslinien mündende Förderströme;
- Fig. 8a,8b,8c: Produkte möglicher Verarbeitungsprinzipien auf den Verarbeitungslinien gemäss Fig. 8;
- Fig. 9: eine perspektivische Ansicht einer Mehrzahl in eine gemeinsame Verarbeitungslinie mündender Förderströme;

Fig. 1a zeigt einen Abschnitt Z1 eines Förderweges Z einer Fördereinrichtung, welche eine Mehrzahl von Greifern 3 aufweist, die je ein Druckereiprodukte 1 halten, und die in Förderrichtung F gefördert werden. Jedes Druckereiprodukt 1 ist im Bereich einer Seitenkante 1a, jeweils ungefähr in der Mitte, von einem Greifer 3 gehalten. Die Greifer 3 sind fest an einem Zugmittel angeordnet und weisen einen konstanten und festen Abstand S2 auf. Als Zugmittel dient eine Förderkette 4a, die in einem nicht gezeigten Förderkanal angeordnet ist. Die Förderkette 4a ist auch derart ausgestaltbar, dass ein veränderbarer Abstand zwischen den Greifern 3 möglich ist, wobei ein maximaler Abstand durch die Förderkette 4a vorgegeben ist. Jeder Greifer 3 ist zudem um eine Drehachse D drehbar, so dass die Seitenkante 1a beziehungsweise die Hauptflächen 2 eines Druckereiproduktes 1 bezüglich der Förderrichtung F verdrehbar gehalten ist. Im dargestellten Beispiel weisen die Hauptflächen 2 der zugeführten Druckereiprodukte 1 eine senkrecht zur Förderrichtung F verlaufende Lage auf. Im Teilabschnitt Z2 der Förderstrecke wird jedes einzelne Druckereiprodukt 1 durch ein Drehen des Greifers 3 um die Drehachse D bei konstant bleibendem, gegenseitigem Abstand S2 in eine Lage gedreht, in der die Hauptflächen 2 mit der Förderrichtung einen spitzen Winkel einschliessen. Während dem Teilabschnitt Z3 wird keine Drehung um die Drehachse D ausgeführt, so dass die quer zur Förderrichtung F verlaufenden Druckereiprodukte 1 im wesentlichen gegenseitig parallel verlaufende Hauptflächen 2 aufweisen. Während dem Durchlaufen des Teilabschnittes Z4 werden die Druckereiprodukte 1 wieder in die ursprüngliche, vor dem Einlaufen in den ersten Teilabschnitt Z2 eingenommene Lage bezüglich der Förderrichtung F gedreht, so dass die Hauptflächen 2 der Druckereiprodukte 1 am Ende des Teilabschnittes Z4 wieder senkrecht zur Förderrichtung F verlaufen. Im dargestellten Ausführungsbeispiel hängen die Druckereiprodukte 1 mit in vertikaler Richtung verlaufenden Hauptflächen 2 an den Greifern 3.

Fig. 1b zeigt einen Abschnitt eines Förderweges Z einer weiteren Fördereinrichtung, deren Greifer 3, gleich wie beim Ausführungsbeispiel gemäss Fig. 1a, fest mit einer Förderkette 4a verbunden sind. Die Druckereiprodukte 1 werden in diesem Ausführungbeispiel durch die Greifer 3 im wesentlichen aufrecht stehend gehalten. Das Verdrehen der in Förderrichtung F bewegten Druckereiprodukte 1 wird durch zwei beidseits des Förderweges angeordnete Führungsmittel 5, die einen Einlaufbereich 5a aufweisen, unterstützt, wobei der Greifer 3 im dargestellten Ausführungsbeispiel ein selbsttätig wirkendes, rückstellendes Element aufweisen kann, zum Beispiel ausgestaltet in Form einer Feder, so dass der Greifer 3 nach dem Passieren des Führungsmittels 5 das Druckereiprodukt 1 wieder in eine derartige Lage bringt, dass die Hauptfläche 2 beziehungsweise die Seitenkante 1a senkrecht oder im wesentlichen senkrecht zur Förderrichtung F verläuft. Das Verdrehen kann auch ohne eine Unterstützung durch die Führungsmittel 5 erfolgen. Die Führungsmittel 5 können einseitig oder beidseitig der Förderkette 4a angeordnet sein und wirken auf zumindest eine der beiden Hauptflächen 2 eines Druckereiproduktes 1 führend oder stützend ein. Diese Einwirkung ist nur innerhalb eines Teilabschnittes möglich, bei welchem die Seitenkante 1a nicht senkrecht zur Förderrichtung F verläuft. Die Greifer 3 können auch einzeln an beweglichen Einzelwagen 4c befestigt sein.

Fig. 2a zeigt schematisch dargestellt einen Greifer 3, der fest mit der Förderkette 4a verbunden ist und in Förderrichtung F bewegt wird, wobei der Greifer 3 zwei relativ zueinander schwenkbare Greiferbacken 3b,3c zum Halten eines Druckereiproduktes 1 aufweist, und wobei die Greiferbacken 3b,3c um eine Drehachse D drehbar gelagert sind. Das Druckereiprodukt 1 ist im Bereich der Seitenkante 1a durch die Greiferbacken 3b,3c gehalten, wobei die Seitenkante 1a in der dargestellten Ansicht senkrecht zur Betrachtungsebene verläuft. Das Druckereiprodukt 1 hängt in vertikal nach unten verlaufender Richtung am Greifer 3 und weist eine rechtwinklig zur Hauptfläche 2 verlaufende Normale N auf, die parallel zur Förderrichtung F verläuft. Fig. 2b zeigt in einer Draufsicht den Greifer 3 und das Druckereiprodukt 1 gemäss Fig. 2a in einer um einen Winkel α gedrehten Lage. Das Druckereiprodukt 1 beziehungsweise die Seitenkante 1a ist um die Drehachse D gedreht, so dass die Förderrichtung F und die Normale N einen spitzen Winkel α umschliessen. Die in Fig. 1a im Teilabschnitt Z3 dargestellten Druckereiprodukte 1 befinden sich zum Beispiel in einer derartigen Lage.

Fig. 2c zeigt in einer Seitenansicht ein weiteres Ausführungsbeispiel eines Greifers 3 mit Greiferbacken 3b,3c, der im Unterschied zum Ausführungsbeispiel gemäss Fig. 2a das Druckereiprodukt 1 beziehungsweise die Hauptfläche 2 in einer zur Förderrichtung F geneigten Lage hält. Die Drehachse D verläuft wiederum im wesentlichen senkrecht zur Seitenkante 1a und im wesentlichen senkrecht zur Förderrichtung F. Die Drehachse D könnte auch quer zur Förderrichtung F verlaufend ausgerichtet sein. Entscheidend ist, dass das Druckereiprodukt 1 derart vom Greifer 3 bezüglich der Förderrichtung F gehalten wird, dass beim Drehen des Druckereiproduktes 1 um die Drehachse D der Winkel α zwischen der Förderrichtung F und der rechtwinklig zur Hauptfläche 2 des Druckereiproduktes 1 verlaufenden Normalen N verändert wird. Diese Bedingung bezüglich des Winkels α ist nicht erfüllt wenn die Hauptfläche 2 parallel zur Förderrichtung F verläuft, beziehungsweise wenn die Förderrichtung F senkrecht zur Normalen N verläuft. Diese Bedingung ist weiter nicht erfüllt wenn die Drehachse D parallel zur Förderrichtung F verläuft. Bei einem unter diesen beiden Bedingungen von einem Greifer 3 gehaltenen Druckereiprodukt 1 würde sich beim Drehen um die Drehachse D keine Veränderung des Winkels α ergeben, beziehungsweise würde keine Veränderung der Ausrichtung der Hauptfläche 2 bezüglich der Förderrichtung F auftreten.

Das Druckereiprodukt 1 kann durch den Greifer 3 in einer Vielzahl möglicher Lagen gehalten sein, und die Drehachse D des Greifers 3 kann in einer Vielzahl möglicher Richtungen bezüglich der Förderrichtung F verlaufen, derart, dass beim Drehen des Druckereiproduktes 1 um die Drehachse D der Winkel α zwischen der Förderrichtung F und der Normalen N des Druckereiproduktes 1 verändert wird.

Im Ausführungsbeispiel gemäss Fig. 2c könnte das Druckereiprodukt 1 natürlich auch, wie in Fig. 2d dargestellt, bezüglich der Förderrichtung F nach vorne geneigt durch den Greifer 3 gehalten sein, sodass die Verlaufsrichtung der Hauptfläche 2 und die Förderrichtung F seitlich betrachtet unter einem spitzen Winkel zueinander verlaufen.

Fig. 2d zeigt eine Seitenansicht eines weiteren Ausführungsbeispieles eines Greifers 3, wobei die Förderkette 4a, im Gegensatz zum Beispiel gemäss Fig. 2a, eine von der Horizontalen abweichende Förderrichtung F aufweist. Auch bei dieser Anordnung gilt die Bedingung, dass das Druckereiprodukt 1 durch den Greifer 3 um eine im wesentlichen senkrecht zur gehaltenen Seitenkante 1a verlaufenden Drehachse D drehbar ist, wobei die Drehachse D zudem derart bezüglich der Förderrichtung F ausgerichtet ist, dass währen dem Drehen um die Drehachse D der Winkel zwischen der Förderrichtung F und der rechtwinklig zur Hauptfläche 2 des Druckereiproduktes 1 verlaufenden Normalen N verändert wird. Der Greifer 3 kann eine zusätzliche Schwenkachse D2 aufweisen, die in der dargestellten Ansicht senkrecht zur Betrachtungsebene verläuft, um zum Beispiel ein Druckereiprodukt 1 wie dargestellt unabhängig vom Verlauf der Förderrichtung F in einer etwa vertikal verlaufenden Lage zu halten.

Die Draufsicht eines Förderstromes mit Druckereiprodukten 1 gemäss Fig. 3a zeigt ein Ausführungsbeispiel bei welchem die Greifer 3 an Einzelwagen 4c befestigt sind, die entlang des Förderweges Z an einer Führungsschiene 4b bewegt werden. Die Greifer 3 fördern in ihrer Grundstellung die Druckereiprodukte 1 in einer quer zur Förderrichtung F verlaufenden Schrägstellung zu einem Abschnitt Z2 der Förderstrecke. Während dem Durchlaufen dieses ersten Teilabschnittes Z2 werden die Druckereiprodukte 1 ausgehend von der Grundstellung in eine derartige Lage gedreht, dass die Hauptflächen 2 parallel zur Förderrichtung F verlaufen, beziehungsweise dass der Winkel α zwischen der Normalen N der Hauptfläche 2 und der Förderrichtung F 90 Grad beträgt. Der Abstand zwischen den Einzelwagen 4c und somit den einzelnen Greifern 3 ist variierbar. Der zu Beginn des Teilabschnittes Z2 geringe Abstand S3 zwischen den Greifern 3 wird während dem Durchlaufen des Teilabschnittes Z2 vergrössert, so dass die sich im Teilabschnitt Z3 befindlichen Greifer 3 einen grösseren Abstand S1 aufweisen, wobei dieser Abstand S1 zumindest so gross gewählt ist, dass sich aufeinander folgende Druckerzeugnisse 1 nicht gegenseitig berühren. Im nachfolgenden Teilabschnitt Z4 werden die Greifer 3 in der gleichen, wie im Teilabschnitt Z2 erfolgten Drehrichtung weiter gedreht, unter gleichzeitiger Verringerung des gegenseitigen Abstandes, so dass die Druckereiprodukte 1 nach dem Durchlaufen der Teilabschnitte Z2,Z3,Z4 eine neue, quer zur Förderrichtung F verlaufende Grundstellung einnehmen, und einen gegenseitigen Abstand S4 aufweisen, der im dargestellten Beispiel gleich gross ist wie der Abstand S3.

Fig. 3b zeigt eine weitere Draufsicht eines Förderstroms von Druckereiprodukten 1, deren Hauptflächen 2 vor dem Eintritt in den Teilabschnitt Z1 senkrecht zur Förderrichtung F und in vertikaler Richtung ausgerichtet verlaufen. Die eine, vertikal verlaufende, bezüglich der Förderrichtung F linke Seitenkante 1b des Druckereiproduktes 1, ist zum besseren Verständnis des ablaufenden Vorganges mit einem Quadrat markiert. Die Druckereiprodukte 1 werden während dem Durchlaufen des Abschnittes Z1 um eine in vertikaler Richtung verlaufende Drehachse D um 180 Grad gedreht, so dass am Ende des Abschnittes Z1 die markiert dargestellte Seitenkante 1b in Förderrichtung F gesehen die rechte Seitenkante bildet. Der Abschnitt Z1 ist in zwei Teilabschnitte Z2,Z3 unterteilt, wobei im ersten Teilabschnitt Z2 das Druckereiprodukte 1 unter Vergrösserung des gegenseitigen Abstandes bis zu einer parallel zur Förderrichtung F verlaufenden Lage der Hauptfläche 2 gedreht wird und im nachfolgenden Teilabschnitt Z3 unter Verkleinerung des gegenseitigen Abstandes bis zu einer vertikal zur Förderrichtung F verlaufenden Lage der Hauptfläche 2 gedreht wird. Im dargestellten Ausführungsbeispiel sind die markiert dargestellten Seitenkanten 1b nach dem Durchlaufen des Abschnittes Z1 alle gleichgerichtet angeordnet.

Die Druckereiprodukte 1 lassen sich während dem Durchlaufen des Abschnittes Z1 jedoch auch derart sortieren, dass nicht alle Druckereiprodukte 1 gedreht werden, sondern nur diejenigen, bei denen die markiert dargestellte Seitenkante 1b auf die bezüglich der Förderrichtung F andere Seite gebracht werden soll. Um dies zu erreichen wird an der Übergangsstelle zwischen den Teilabschnitten Z2, Z3 die Drehrichtung des Greifers 3 entsprechend der gewünschten Endlage der Seitenkante 1b derart gewählt, dass am Ende des Abschnittes Z1 die Seitenkanten 1b zum Beispiel abwechselnd links und rechts bezüglich der Förderrichtung F angeordnet sind, oder dass zum Beispiel derart Gruppen gebildet werden, dass zum Beispiel drei aufeinanderfolgende Druckereiprodukte eine recht bezüglich der Förderrichtung F angeordnete Seitenkante 1b aufweisen und die nächsten drei nachfolgenden Druckereiprodukte eine links bezüglich der Förderrichtung F angeordnete Seitenkante 1b aufweisen. Das in Fig. 3b dargestellte Förderverfahren ist natürlich auch geeignet um die Ausrichtung von Druckereiprodukten 1 bezüglich der Förderrichtung F gezielt zu steuern, indem zum Beispiel die Druckereiprodukte bezüglich der Lage der Seitenkante 1b in zufälliger Anordnung ausgerichtet zum Teilabschnitt Z2 gelangen, wobei mit einem Sensor die Lage der Seitenkanten 1b festgestellt wird, und die Druckereiprodukte 1 während dem Durchlaufen des Abschnittes Z1 derart gesteuert gedreht werden, dass die Seitenkanten 1b in einer vorgebbaren Anordnung bezüglich der Förderrichtung F den Teilabschnitt Z3 verlassen.

Fig. 4a zeigt eine weitere Draufsicht eines Förderweges Z mit Druckereiprodukten 1, die von an Einzelwagen 4c befestigten Greifern 3 in variierbarem gegenseitigen Abständen gefördert werden. Die mit der Hauptfläche 2 senkrecht zur Förderrichtung F ankommenden Druckereiprodukte 1 werden in einem ersten Teilabschnitt Z2 unter Vergrösserung des gegenseitigen Abstandes gedreht, so dass die Druckereiprodukte 1 im nachfolgenden Teilabschnitt Z3 mit einer parallel zur Förderrichtung F verlaufenden Hauptfläche 2 angeordnet sind. In dieser Lage können die Druckereiprodukte 1 an deren Aussenfläche mit einem Schreibkopf 6 beschriftet werden, um zum Beispiel einen personalisierten Text oder eine Adresse aufzubringen. Eine mögliche Fortsetzung des Förderstromes gemäss Fig. 4a ist in Fig. 4b dargestellt, in dem im Teilabschnitt Z5 mit einer nicht im Detail dargestellten Anhebevorrichtung einzelne Produkteteile 1c, zum Beispiel einzelne Seiten, angehoben werden, so dass sowohl der angehobene Teil 1c, wie mit einer Schnittdarstellung in Fig. 4e dargestellt, als auch der nicht angehobene Produkteteil 1d des Druckereiproduktes 1, wie mit einer Schnittdarstellung in Fig. 4d dargestellt, auf der Innenfläche mit einem Schreibkopf 6 beschriftbar ist. Gegen das Ende des Teilabschnittes Z5 wird der angehobene Produkteteil 1c wieder in die Grundstellung gebracht, und das beschriftete Druckereiprodukt 1 in einem nachfolgenden Teilabschnitt Z4 um 90 Grad gedreht, so dass die Druckereiprodukte 1 mit einer senkrecht zur Förderrichtung F verlaufenden Hauptfläche 2 beziehungsweise der gemäss Fig. 4a eingenommenen Ausgangslage, weiteren Bearbeitungs- oder Förderprozessen zuführbar sind. Bei der Variante gemäss Fig. 4c wird anstelle des in Fig. 4b angehobenen Produkteteiles 1c der Produkteteil 1d angehoben, wobei der Produkteteil 1c in der Grundstellung verbleibt. Ansonst sind die Verfahren, wie auch aus den dargestellten Schnittzeichnungen gemäss Fig. 4f und 4g ersichtlich, gleichwirkend. Aus den Fig. 4d,4e,4f,4g ist ersichtlich, dass die Greiferbacken 3b,3c des Greifers 3 parallel zur Förderrichtung F beziehungsweise parallel zur Ausrichtung der Hauptfläche 2, der Seitenkante 1a und der Seiten 1c,1d verlaufen, so dass die Seiten 1c,1d problemlos und beinahe vollständig aufklappbar sind.

Fig. 5 zeigt ein weiteres Ausführungsbeispiel eines mittels Einzelwagen 4c entlang einer Förderschiene 4b geförderten Stromes von Druckereiprodukten 1, wobei die Greifer 3 im ersten Teilabschnitt Z2 einen bezüglich der Förderrichtung F konstanten Abstand S1 aufweisen. Der Abstand wird während dem gekrümmt verlaufenden Teilabschnitt Z3 vergrössert, so dass die Greifer 3 im nachfolgend geradlinig verlaufenden Teilabschnitt Z4 einen gegenüber dem Abstand S1 vergrösserten Abstand S2 aufweisen. Die Greifer 3 werden während dem gekrümmt verlaufenden Teilabschnitt Z3 derart entgegengesetzt dem Krümmungsverlauf um die Drehachse D gedreht, dass alle in der dargestellten Förderstrecke Z angeordneten Druckereiprodukte 1 im wesentlichen parallel zueinander ausgerichtet verlaufen. Die Produktelage wird somit trotz einer Änderung der Förderrichtung F beibehalten.

Fig. 6 zeigt eine Draufsicht auf einen Förderstrom, der ein Hindernis 8 mit einem Durchlass und einer Breite 8a durchquert, wobei diese Breite 8a kleiner ist als die Breite der geförderten Druckereiprodukte 1. Die im Teilabschnitt Z6 in einer Grundstellung eintreffenden Druckereiprodukte 1 werden in einem ersten Teilabschnitt Z2 durch die Greifer 3 derart um die Drehachse D gedreht, dass die Gesamtbreite des Förderstroms kleiner als die Breite 8a des Durchlasses im Hindernis 8 wird, so dass die Druckereiprodukte 1 die Engstelle berührungsfrei passieren. Nach der Engstelle werden die Druckereiprodukte 1 in einem Teilabschnitt Z4 wieder in die Grundstellung gedreht, so dass sie im Teilabschnitt Z5 wieder ihre Grundstellung einnehmen und einer weiteren Verarbeitung zuführbar sind.

Fig. 7 zeigt drei in den Teilabschnitten Z3 und Z7 parallel zueinander verlaufende Förderwege A,B,C, wobei die Druckereiprodukte 1A, 1B, 1C jedes Förderweges A,B,C im Teilabschnitt Z7 vertikal zur Förderrichtung F verlaufend angeordnet sind und die zueinander parallelen Förderwege A,B,C einen gegenseitigen Abstand M1 aufweisen. Im nachfolgenden Teilabschnitt Z2 werden die Druckereiprodukte 1A, 1B, 1C und die Greifer 3 unter Vergrösserung des Greiferabstandes um 90 Grad gedreht, wobei die Förderwege A,B,C sich zudem gegenseitig annähern, so dass die Förderwege A,B,C im Teilabschnitt Z3 einen bezüglich dem Abstand M1 verringerten gegenseitigen Abstand M2 aufweisen, wobei die Druckereiprodukte 1A, 1B, 1C im Teilabschnitt Z3 mit parallel zur Förderrichtung F verlaufenden Hauptflächen 2 gehalten sind. Die Anordnung gemäss Fig. 7 erlaubt durch Drehen der Druckereiprodukte 1 die Abstände zwischen den Förderwegen A,B,C im Teilabschnitt Z3 stark zu verringern, so dass die Förderwege A,B,C sehr nahe nebeneinander verlaufend angeordnet werden können. Die geförderten Druckereiprodukte 1A, 1B, 1C lassen sich beispielsweise in einem nachfolgenden Teilabschnitt Z9 vereinzeln, so dass gewünschte Produktegruppen, wie beispielsweise dargestellt durch Zusammentragen, zu einem Stapel mit der Produktefolge 1A/1B/1C zusammengebracht werden können. Es können natürlich auch eine grössere Zahl von Förderwege A,B,C mit dem in Fig. 7 dargestellten Förderverfahren in eine gegenseitige Annäherung gebracht werden.

Fig. 8 zeigt eine Mehrzahl von Förderwegen A,B,C, in denen, wie in Fig. 7 ausführlich beschrieben, die Druckereierzeugnisse 1A, 1B, 1C nach einer Drehung einer Übergabestelle 9 zugeführt werden, an welcher die Druckereiprodukte 1A, 1B, 1C in einer Hängelage und parallel zur Förderrichtung F verlaufend an drei geradlinig und parallel zueinander verlaufende Verarbeitungslinien 10a, 10b, 10c übergeben werden. Im Bereich der Verarbeitungslinien 10a, 10b, 10c münden weitere Förderwege O,E,P,G,H,J,K,L in jeweils bestimmte Verarbeitungslinien 10a, 10b, 10c, wobei die Ausrichtung der Druckereiprodukte 1 dieser Förderwege O,E,P,G,H,J,K,L, ähnlich wie in Fig. 5 gezeigt, derart durch ein Drehen der jeweiligen Greifer 3 verändert wird, dass die Druckereiprodukte 1O, 1E, 1P, 1G, 1H, 1J, 1K und 1L spätestens beim Einmünden des jeweiligen Förderweges in die entsprechende Verarbeitungslinie 10a, 10b, 10c parallel zur Ausrichtung der Verarbeitungslinien 10a, 10b, 10c verlaufen, so dass die Druckereiprodukte lagerichtig übergebbar sind. Die Förderwege H und L verlaufen über alle drei Verarbeitungslinien 10a, 10b, 10c derart, dass die Druckereiprodukte 1H, 1L wählbar an eine oder mehrere der Verarbeitungslinien 10a, 10b, 10c übergebbar sind. Am Ende der Verarbeitungslinien 10a, 10b, 10c fallen, wie in den Figuren 8a, 8b und 8c dargestellt, drei Endprodukte 15a, 15b, 15c an, die entweder identisch ausgestaltet sein können, oder, wie in den Figuren 8a,8b,8c dargestellt, unterschiedlich ausgestaltet sind, wobei das erste Endprodukt 15a gemäss Fig. 8a durch Sammeln erzeugt ist und eine Druckereiproduktfolge 1A/1E/1G/1H aufweist, das zweite Endprodukt 15b gemäss Fig. 8b durch Zusammentragen erzeugt ist und eine Druckereiproduktfolge 1B/10/1P aufweist, und das dritte Endprodukt 15c gemäss Fig. 8c durch Einstecken erzeugt ist und eine Druckereiproduktfolge 1C/1J/1K/1L aufweist.

Fig. 9 zeigt in einer perspektivischen Ansicht eine Mehrzahl von Förderwegen A,B,C, die in eine als Sammelstrecke ausgebildete Verarbeitungsstrecke 12 münden. Jeder Förderweg A,B,C ist gleichartig verlaufend ausgestaltet, so dass nur der Förderweg A im Detail beschrieben wird. Die im Förderweg A mittels Einzelwagen 4c entlang der Führungsschiene 4b in Förderrichtung F geförderten und mit drehbaren Greifern 3 gehaltenen Druckereiprodukte 1A werden entlang des Förderweges Z verlaufend einem ersten Teilabschnitt Z8 zugeführt, wobei dieser Teilabschnitt Z8 durch eine Anschlageeinrichtung 14 begrenzt ist, welche die Einzelwagen 4c gegebenenfalls aufhält und in zeitlicher getakteter Folge zur Weiterbewegung zur Verarbeitungsstrecke 12 freigibt. Im Teilabschnitt Z7 verlaufen die Druckereiprodukte 1A in geradliniger Richtung und gelangen in durch die Anschlageinrichtung 14 bestimmten zeitlichen beziehungsweise räumlichen Abständen zum anschliessenden, bogenförmig verlaufenden Teilabschnitt Z2, und danach für die Übergabe des Druckereiproduktes 1A an die Verarbeitungsstrecke 12 zum Teilabschnitt Z6, der parallel zur Verarbeitungsstrecke verläuft. Während dem Durchlaufen des Teilabschnittes Z2 wird der Greifer 3, wie auch in Fig. 5 dargestellt, derart bezüglich dem bogenförmigen Verlauf der Führungsschine 4b gedreht, dass die Ausrichtung der Hauptflächen 2 des Druckereiproduktes 1A im wesentlichen unverändert bleibt, so dass das Druckereiprodukt 1A im nachfolgenden Teilabschnitt Z6. parallel zur Verarbeitungsstrecke 12 verlaufend abgesenkt wird, und dabei von einem stationären Öffnungsschwert 11 mit einer Einstechspitze 11a geöffnet wird. Dabei werden die beiden Produktehälften aufgespreizt und das Druckereiprodukt 1A rittlings auf die Verarbeitungsstrecke 12 aufgelegt beziehungsweise auf die bereits aufliegenden Druckereierzeugnisse aufgelegt. Die von dem Greifer 3 freigegebenen und auf der Verarbeitungsstrecke 12 abgelegten Druckereiprodukte 1A,1B,1C werden von einem vorstehenden Fördernocken 13 in Förderrichtung F1 gefördert. Derart können auf der Verarbeitungsstation 16 eine Mehrzahl einzeln angeförderter Druckereiprodukte 1A,1B,1C gesammelt werden. Nach dem Öffnen des Greifers 3 verläuft die Führungsschiene 4b weiter in einer Förderrichtung F2, wobei der Greifer 3 an einem nicht dargestellten Ort ein neues Druckereiprodukt 1A,1B,1C erfasst.

## Patentansprüche

1. Verfahren zum Fördern von Druckereiprodukten (1) in einem Förderstrom von einer ersten zu einer davon beabstandeten zweiten Stelle entlang eines Förderweges (Z) in einer Förderrichtung (F), wobei jedes Druckereiprodukt (1) eine Hauptfläche (2) aufweist und im Bereich einer Seitenkante (1a) je einzeln von einem Greifer (3) gehalten wird, **dadurch gekennzeichnet, dass** Druckereiprodukte (1) während dem Fördern in wenigstens einem ersten Teilabschnitt des Förderwegs unter Beibehaltung der Haltewirkung des Greifers (3) bezüglich der Förderrichtung (F) um eine im wesentlichen senkrecht zur gehaltenen Seitenkante (1a) verlaufende Drehachse (D) gedreht werden, wobei diejenigen Druckereiprodukte gleichzeitig gedreht werden, die im ersten Teilabschnitt gefördert werden, und wobei die Drehachse zudem derart bezüglich der Förderrichtung (F) ausgerichtet ist, dass durch das Drehen der Winkel (α) zwischen der Förderrichtung (F) und einer rechtwinklig zur Hauptfläche (2) des jeweiligen Druckereiproduktes (1) verlaufenden Normalen (N) verändert wird, und wobei die Produkte mit verringerter Breite des Förderstroms durch eine Engstelle geführt werden oder mit im wesentlichen einer parallel zur Förderrichtung verlaufenden Hauptfläche an einer Bearbeitungsstation vorbeigeführt werden oder in einem gekrümmt verlaufenden Förderweg ihre Lage im Raum beibehalten oder wobei der Förderweg in eine Verarbeitungslinie einmündet und die Produkte dabei parallel zu dieser ausgerichtet sind oder wobei der Förderweg durch Verringerung der Breite des Förderstroms an einen weiteren Förderweg angenähert wird.

2. Verfahren nach Anspruch 1, **dadurch gekennzeichnet, dass** jedes Druckereiprodukt (1) aus einer Anfangslage gedreht wird, bei welcher die gehaltene Seitenkante (1a) im wesentlichen senkrecht zur Förderrichtung (F) verläuft oder dass jedes Druckereiprodukt (1) in eine Endlage gedreht wird, bei welcher die gehaltene Seitenkante (1a) im wesentlichen senkrecht zur Förderrichtung (F) verläuft.

3. Verfahren nach einem der Ansprüche 1 oder 2, **dadurch gekennzeichnet, dass** die Druckereiprodukte (1) innerhalb eines Teilabschnitt (Z1,Z2,Z4) des Förderweges (Z) um bis zu 180 Grad gedreht werden.

4. Verfahren nach einem der Ansprüche 1 bis 3, **dadurch gekennzeichnet, dass** die Druckereiprodukte (1) vor oder nach dem Drehen innerhalb eines Teilabschnittes (Z3) des Förderweges (Z) mit einer im wesentlichen parallel zur Förderrichtung (F) ausgerichtet verlaufenden Hauptfläche (2) gefördert werden.

5. Verfahren nach einem der Ansprüche 1 bis 4, **dadurch gekennzeichnet, dass** die Druckereiprodukte (1) mit einer im wesentlichen vertikal ausgerichtet verlaufenden Hauptfläche (2) gefördert werden, vorzugsweise in Hängelage.

6. Verfahren nach einem der Ansprüche 1 bis 5, **dadurch gekennzeichnet, dass** die. Druckereiprodukte (1) innerhalb eines gekrümmt verlaufenden Teilabschnittes (Z3) des Förderweges (Z) derart gedreht werden, dass die zu Beginn des Teilabschnittes (Z3) vorhandene Verlaufsrichtung der Hauptflächen (2) jedes Druckereiproduktes (1) im wesentlichen beibehalten wird, wobei die Hauptflächen (2) insbesondere parallel zueinander verlaufen.

7. Verfahren nach einem der Ansprüche 1 bis 6, **dadurch gekennzeichnet, dass** die Druckereiprodukte (1) auf einer Mehrzahl von Förderwegen (Z,A,B,C) gefördert und in eine im wesentlichen parallel zur Förderrichtung (F) verlaufende Lage gedreht werden, wobei die Förderwege (Z,A,B,C) im Endabschnitt (Z3) insbesondere einen kleineren gegenseitigen Abstand (M2) aufweisen als im Anfangsabschnitt (Z7).

8. Verfahren nach einem der Ansprüche 1 bis 7, **dadurch gekennzeichnet, dass** der Abstand zwischen nachfolgend geförderten Druckereiprodukten (1) während dem Drehen variiert wird, wobei die Distanz zwischen zwei Druckereiprodukten (1) insbesondere proportional zum zwischen der Förderrichtung (F) und der Normalen (N) liegenden Winkel (α) zunimmt.

9. Verfahren nach einem der Ansprüche 1 bis 8, **dadurch gekennzeichnet, dass** die Druckereiprodukte (1) während eines Teilabschnittes (Z3,Z5) des Förderweges (Z) eine Bearbeitungsstation durchlaufen und dabei insbesondere beschriftet oder an ihren Seitenrändern beschnitten werden.

10. Verfahren nach einem der Ansprüche 1 bis 9, **dadurch gekennzeichnet, dass** die Druckereiprodukte (1) gefaltet, an einer Falzkante erfasst und innerhalb eines Teilabschnittes (Z3,Z5) des Förderweges (Z) mit einer parallel zur Förderrichtung (F) verlaufenden Hauptfläche (2) gefördert werden, und dass Teile (1c,1d) des Druckereiproduktes (1) voneinander abgehoben und insbesondere beschriftet werden.

11. Verfahren nach einem der Ansprüche 1 bis 10, **dadurch gekennzeichnet, dass** die Druckereiprodukte (1) im mittleren Bereich der Seitenkante (1a) gehalten werden.

12. Verfahren nach einem der Ansprüche 1 bis 11, **dadurch gekennzeichnet, dass** die Druckereiprodukte (1) während dem Fördern einzeln und vorzugsweise zeitlich nacheinander gedreht werden.

13. Verfahren nach einem der Ansprüche 1 bis 12, **dadurch gekennzeichnet, dass** ein Führungsmittel (5) innerhalb eines Teilabschnittes auf zumindest eine der beiden Hauptflächen (2) eines Druckereiproduktes (1) einwirkt, wobei die Seitenkante (1a) innerhalb dieses Teilabschnittes nicht senkrecht zur Förderrichtung (F) verlaufend gefördert wird.

14. Verfahren nach einem der Ansprüche 1 bis 13, **dadurch gekennzeichnet, dass** die Druckereiprodukte (1) in einer Lage, bei welcher die Seitenkante (1a) nicht senkrecht zur Förderrichtung (F) verläuft, an eine weitere Verarbeitungsvorrichtung abgegeben wird, wobei die Hauptflächen (2) während der Abgabe insbesondere im wesentlichen parallel zur Förderrichtung (F) verlaufen.

15. Vorrichtung zur Durchführung des Verfahrens nach einem der Ansprüche 1 bis 14, zum Fördern von Druckereiprodukten entlang eines Förderwegs (Z) in einer Fördereinrichtung, umfassend eine Anzahl von in Förderrichtung (F) hintereinander angeordneter Greifern (3) zum Halten jeweils eines Druckereiproduktes (1) im Bereich einer Seitenkante (1a) und wenigstens ein entlang eines Förderweges (Z) in einer Förderrichtung (F) bewegtes Fördermittel, mit dem die Greifer (3) verbunden sind, **dadurch gekennzeichnet, dass** zumindest eine Anzahl von Greifern (3) um eine Achse (D) drehbar gelagert sind, dass Mittel vorhanden sind, die das gleichzeitige Drehen von Greifern bewirken, die einen ersten Teilabschnitt des Förderwegs durchlaufen, dass diese Greifer (3) derart ausgestaltet sind, dass die Drehachse (D) im wesentlichen senkrecht zur zu haltenden Seitenkante (1a) des Druckereiproduktes (1) und in einer Richtung verläuft, die von der Richtung einer rechtwinklig zu einer Hauptfläche (2) des jeweiligen Druckereiproduktes (1) verlaufenden Normalen (N) abweicht, um die Ausrichtung der Hauptfläche (2) bezüglich der Förderrichtung (F) verdrehbar zu halten.

16. Vorrichtung nach Anspruch 15, **dadurch gekennzeichnet, dass** die Greifer (3) zum Fördern mit einem Zugmittel mit festen oder veränderbarem Abstand, insbesondere einer Kette (4a), oder mit einem lose bewegbaren Wagen verbunden sind.

17. Vorrichtung nach Anspruch 15 oder 16, **dadurch gekennzeichnet, dass** entlang des Förderweges (Z) ein zumindest auf einer Seite auf die Hauptfläche (2) einwirkendes Führungsmittel (5) angeordnet ist.

## Claims

1. A process for conveying printed products (1) in a conveying stream from a first location to a second location spaced apart therefrom along a conveying path (Z) in a conveying direction (F), each printed product (1) having a main surface (2) and, in the region of a side edge (1a), being retained individually in each case by a gripper (3), wherein, during the conveying operation in at least a first subsection of the conveying path the printed products (1) are rotated with respect to the conveying direction (F), the retaining action of the gripper (3) being maintained in the process, about an axis of rotation (D) which runs essentially perpendicularly with respect to the side edge (1a) retained and wherein those printed products, which are conveyed in the first sub-section, are simultaneously rotated, and wherein the axis of rotation (D), in addition, is aligned with respect to the conveying direction (F) such that the rotation changes the angle (α) between the conveying direction (F) and a normal (N) running at right angles to the main surface (2) of the respective printed product (1), and wherein the products are conveyed through a constriction with reduced width of the conveying stream, or the products are conveyed along a processing station with a main surface running substantially parallel to the conveying direction, or wherein the products maintain their position in space in a curved sub-section, or wherein the conveying path opens into a processing line, the products being aligned parallel thereto, or wherein the conveying path is brought closer to a further conveying path by reducing the width of the conveying stream.

2. The process as claimed in claim 1, wherein each printed product (1) is rotated out of an initial position in which the side edge (1a) retained runs essentially perpendicularly with respect to the conveying direction (F), or wherein each printed product (1) is rotated into an end position in which the side edge (1a) retained runs essentially perpendicularly with respect to the conveying direction (F).

3. The process as claimed in either of claims 1 and 2, wherein the printed products (1) are rotated by up to 180 degrees within a sub-section (Z1, Z2, Z4) of the conveying path (Z).

4. The process as claimed in one of claims 1 to 3, wherein before or after the rotation, the printed products (1) are conveyed, within a sub-section (Z3) of the conveying path (Z), with a main surface (2) aligned essentially parallel to the conveying direction (F).

5. The process as claimed in one of claims 1 to 4, wherein the printed products (1) are conveyed with an essentially vertically aligned main surface (2), preferably in a hanging position.

6. The process as claimed in one of claims 1 to 5, wherein the printed products (1) are rotated within a curved sub-section (Z3) of the conveying part (Z) such that the direction in which the main surfaces (2) of each printed product (1) runs at the beginning of the sub-section (Z3) is essentially maintained, the main surfaces 82) running, in particular, parallel to one another.

7. The process as claimed in one of claims 1 to 6, wherein the printed products (1) are conveyed on a plurality of conveying paths (Z, A, B, C) and are rotated into a position running essential parallel to the conveying direction (F), the conveying paths (Z, A, B, C) in the end section (Z3), in particular, being at a smaller spacing (M2) from one another than in the initial section (Z7).

8. The process as claimed in one of claims 1 to 7, wherein the spacing between successively conveyed printed products (1) is varied during the rotation, the distance between two printed products (1) increasing, in particular, in proportion with the angle (α) located between the conveying direction (F) and the normal (N).

9. The process as claimed in one of claims 1 to 8, wherein, during the course of a sub-section (Z3, Z5) of the conveying path (Z), the printed products (1) run through a processing station and, in the process, are, in particular, provided with text or trimmed at their side borders.

10. The process as claimed in one of claims 1 to 9, wherein the printed products (1) are folded, gripped at a folding edge and conveyed, within a sub-section (Z3, Z5) of the conveying path (Z), with a main surface (2) running parallel to the conveying direction (F), and wherein parts (1c, 1d) of the printed product (1) are lifted off from one another and, in particular, provided with text.

11. The process as claimed in one of claims 1 to 10, wherein the printed products (1) are retained in the central region of the side edge (1a).

12. The process as claimed in one of claims 1 to 11, wherein, during the conveying operation, the printed products (1) are rotated individually and preferably one after the other in time.

13. The process as claimed in one of claims 1 to 12, wherein, within a sub-section, a guide means (5) acts on at least one of the two main surfaces (2) of a printed product (1), it being the case that, within said sub-section, the side edge (1a) is not conveyed perpendicularly with respect to the conveying direction (F).

14. The process as claimed in one of claims 1 to 13, wherein the printed products (1) is discharged to a further processing apparatus in a position in which the side edge (1a) does not run perpendicularly with respect to the conveying direction (F), the main surfaces (2) running, in particular, essentially parallel to the conveying direction (F) during the discharging operation.

15. An apparatus for carrying out the process as claimed in one of claims 1 to 14, for conveying printed products (1) along a conveying path (Z) in a conveying direction (F), comprising a number of grippers (3) which are arranged one behind the other in the conveying direction (F) and are intended for retaining in each case one printed product (1) in the region- of a side edge (1a), and at least one conveying means, which is moved along a conveying path (Z) in a conveying direction (F) and to which the grippers (3) are connected, wherein at least some grippers (3) are mounted such that they can be rotated about an axis (D), wherein means are provided, which effect the simultaneous rotation of the grippers running through a first sub-section of the conveying path (Z), wherein these grippers (3) are configures such that the axis of rotation (D) runs essentially perpendicularly with respect to the side edge (1a), which is to be retained, of the printed product (1) and in a direction which deviates from the direction of a normal (N) running at right angles to a main surface (2) of the respective printed product (1), in order to keep the alignment of the main surface (2) rotatable with respect to the conveying direction (F).

16. The apparatus as claimed in claim 15, wherein the grippers (3), for conveying purposes, are connected to a drawing means at a fixed or variable spacing, in particular to a chain (4a), or to an easily movable carriage.

17. The apparatus as claimed in claim 15 or 16, wherein a guide means (5) which acts on the main surface (2) at least on one side is arranged along the conveying path (Z).

## Revendications

1. Procédé pour le convoyage d'articles d'imprimerie (1) en un flux de convoyage depuis un premier emplacement vers un deuxième emplacement à distance de celui-ci le long d'un trajet de convoyage (Z) dans une direction de convoyage (F), chaque article d'imprimerie (1) présentant une surface principale (2) et étant tenu individuellement par un preneur (3) dans la zone d'une arête latérale (la), **caractérisé en ce que** des articles d'imprimerie (1) sont tournés, pendant le convoyage dans au moins un premier tronçon partiel du trajet de convoyage et en conservant l'effet de tenue du preneur (3) par référence à la direction de convoyage (F), autour d'un axe de rotation (D) qui s'étend sensiblement perpendiculairement à l'arête latérale tenue (1a), dans lequel on fait tourner simultanément ceux des articles d'imprimerie qui sont convoyés dans le premier tronçon partiel, et l'axe de rotation est en outre orienté de telle façon par rapport à la direction de convoyage (F) que, du fait de la rotation, l'angle (α) entre la direction de convoyage (F) et une normale (N) perpendiculaire à la surface principale (2) de l'article d'imprimerie respectif (1) est modifié, et de par la réduction de largeur du flux de convoyage, les articles sont menés à travers un emplacement rétréci et sont menés le long d'une station de traitement de sorte que leurs surfaces principales s'étendent sensiblement parallèlement à la direction de convoyage, ou conservent leur disposition dans l'espace dans un trajet de convoyage incurvé, ou dans lequel le trajet de convoyage débouche dans une ligne de traitement et les articles sont ici orientés parallèlement à cette ligne, ou dans lequel le trajet de convoyage est rapproché d'un autre trajet de convoyage par réduction de la largeur du flux de convoyage.

2. Procédé selon la revendication 1, **caractérisé en ce que** chaque article d'imprimerie (1) est tourné depuis une position initiale dans laquelle l'arête latérale tenue (la) est sensiblement perpendiculaire à la direction de convoyage (F), ou **en ce que** chaque article d'imprimerie (1) est tourné vers une position finale dans laquelle l'arête latérale tenue (la) s'étend sensiblement perpendiculairement à la direction de convoyage (F).

3. Procédé selon l'une ou l'autre des revendications 1 et 2, **caractérisé en ce que** les articles d'imprimerie (1) sont tournés jusqu'à 180° à l'intérieur d'un tronçon partiel (Z1, Z2, Z4) du trajet de convoyage (Z).

4. Procédé selon l'une des revendications 1 à 3, **caractérisé en ce que** les articles d'imprimerie (1) sont convoyés, avant ou après la rotation, à l'intérieur d'un tronçon partiel (Z3) du trajet de convoyage (Z), avec une surface principale (2) orientée sensiblement parallèlement à la direction de convoyage (F).

5. Procédé selon l'une des revendications 1 à 4, **caractérisé en ce que** les articles d'imprimerie (1) sont convoyés avec une surface principale (2) orientée sensiblement verticalement, de préférence en situation suspendue.

6. Procédé selon l'une des revendications 1 à 5, **caractérisé en ce que** les articles d'imprimerie (1) sont tournés à l'intérieur d'un tronçon partiel (Z3) incurvé du trajet de convoyage (Z) de telle manière que la direction des surfaces principales (2) de chaque article d'imprimerie (1) qui se présente au commencement du tronçon partiel (Z3) est sensiblement conservée, et **en ce que** les surfaces principales (2) s'étendent en particulier parallèlement les unes aux autres.

7. Procédé selon l'une des revendications 1 à 6, **caractérisée en ce que** les articles d'imprimerie (1) sont convoyés sur une pluralité de trajets de convoyage (Z, A, B, C), et sont tournés vers une position qui s'étend sensiblement parallèlement à la direction de convoyage (F), et **en ce que** les trajets de convoyage (Z, A, B, C) présentent dans le tronçon final (Z3) en particulier un écartement mutuel (M2) plus petit que dans le tronçon initial (Z7).

8. Procédé selon l'une des revendications 1 à 7, **caractérisé en ce que** l'écartement entre des articles d'imprimerie (1) convoyés en succession est varié pendant la rotation, et ce que la distance entre deux articles d'imprimerie (1) augmente en particulier proportionnellement à l'angle (α) défini entre la direction de convoyage (F) et la normale (N).

9. Procédé selon l'une des revendications 1 à 8, **caractérisé en ce que** les articles d'imprimerie (1) traversent une station de traitement pendant un tronçon partiel (Z3, Z5) du trajet de convoyage (Z) et sont ici en particulier marqués, ou coupés au niveau de leurs bordures latérales.

10. Procédé selon l'une des revendications 1 à 9, **caractérisé en ce que** les articles d'imprimerie (1) sont pliés, saisis au niveau d'une arête de pliage, et convoyés à l'intérieur d'un tronçon partiel (Z3, Z5) du trajet de convoyage (Z) avec une surface principale (2) parallèle à la direction de convoyage (F), et **en ce que** des parties (1c, 1d) de l'article d'imprimerie (1) sont soulevées les unes par rapport aux autres et en particulier marquées.

11. Procédé selon l'une des revendications 1 à 10, **caractérisé en ce que** les articles d'imprimerie (1) sont tenus dans la zone médiane de l'arête latérale (1a).

12. Procédé selon l'une des revendications 1 à 11, **caractérisé en ce que** les articles d'imprimerie (1) sont tournés individuellement et de préférence temporellement les uns après les autres pendant le convoyage.

13. Procédé selon l'une des revendications 1 à 12, **caractérisé en ce qu'**un organe de guidage (5) agit à l'intérieur d'un tronçon partiel sur l'une au moins des deux surfaces principales (2) d'un article d'imprimerie (1), et **en ce que** l'arête latérale (1a) est convoyée à l'intérieur de ce tronçon partiel de manière à ne pas s'étendre perpendiculairement à la direction de convoyage (F).

14. Procédé selon l'une des revendications 1 à 13, **caractérisé en ce que** les articles d'imprimerie (1) sont délivrés à une autre station de traitement dans une position dans laquelle l'arête latérale (1a) n'est pas perpendiculaire à la direction de convoyage (F), et **en ce que** les surfaces principales (2) s'étendent en particulier sensiblement parallèlement à la direction de convoyage (F) pendant la délivrance.

15. Dispositif pour la mise en oeuvre du procédé selon l'une des revendications 1 à 14 pour le convoyage d'articles d'imprimerie le long d'un trajet de convoyage (Z) dans une direction de convoyage, comprenant un certain nombre de preneurs (3) agencés les uns derrière les autres en direction de convoyage (F) pour tenir chacun un article d'imprimerie (1) dans la zone d'une arête latérale (1a) et au moins un organe de convoyage déplacé le long d'un trajet de convoyage (Z) dans une direction de convoyage (F), auquel sont reliés les preneurs (3), **caractérisé en ce qu'**un certain nombre au moins de preneurs (3) sont montés avec faculté de rotation autour d'un axe (D), **en ce qu'**il est prévu des moyens qui provoquent la rotation simultanée des preneurs qui traversent un premier tronçon partiel du trajet de convoyage, **en ce que** lesdits preneurs (3) sont ainsi conçus que l'axe de rotation (D) s'étend sensiblement perpendiculairement à l'arête latérale (1a) à tenir de l'article d'imprimerie (1) et dans une direction qui diffère d'une normale (N) perpendiculaire à une surface principale (2) de l'article d'imprimerie respectif (1), afin de tenir l'orientation de la surface principale (2) avec faculté de rotation par rapport à la direction de convoyage (F).

16. Dispositif selon la revendication 15, **caractérisé en ce que** les preneurs (3) destinés au convoyage sont reliés à au moyen d'un organe de traction, en particulier une chaîne (4a), à distance fixe ou variable, ou sont reliés au moyen d'un chariot déplaçable de manière folle.

17. Dispositif selon l'une ou l'autre des revendications 15 et 16, **caractérisé ce qu'**un organe de guidage (5) agissant sur au moins un côté sur la surface principale (2) est agencé le long du trajet de convoyage (Z).
